# EUROPÄISCHE PATENTSCHRIFT

(11) **EP 0 568 498 B1**
(45) Veröffentlichungstag und Bekanntmachung des Hinweises auf die Patenterteilung: **25.09.1996**
(21) Anmeldenummer: 93810294.4
(22) Anmeldetag: 22.04.1993
(51) Int. Cl.: E01C 23/09, E01C 23/06

(54) **Einrichtung zur Herstellung von Bohrungen in Betonbahnen**
Apparatus for making holes in concrete slabs
Dispositif pour réaliser des trous dans des plaques en béton

(30) Priorität: 30.04.1992 CH 396/92
(43) Veröffentlichungstag der Anmeldung: 03.11.1993
(73) Patentinhaber: HYDROSTRESS AG, CH-8330 Pfäffikon (CH)
(72) Erfinder: Bieri, Hans, Jun., CH-8330 Pfäffikon ZH (CH)
(74) Vertreter: Bosshard, Ernst

(56) Entgegenhaltungen:
- DE-U- 9 108 495
- FR-A- 2 408 015
- GB-A- 2 196 276
- US-A- 2 760 757
- US-A- 3 217 620
- US-A- 4 676 689
- US-A- 4 830 533

## Beschreibung

Die Erfindung bezieht sich auf eine Einrichtung zur Herstellung von Bohrungen oder zum Hinterschneiden von Bohrlöchern in Betonbahnen (siehe DE-U-9 108 495). Bei Beton-Flugpisten und -Autobahnen besteht ein Problem darin, dass sich unter den im Betrieb auftretenden Belastungsstössen an den Platten-Stossfugen vertikale Absätze bilden können, welche die Luftreifen darüber fahrender Fahrzeuge oder Flugzeuge stark beanspruchen und im Extremfall sogar deren Platzen bewirken können. Man ist deshalb bestrebt, die Bildung derartiger Absätze an Betonbahnen möglichst zu verhindern, indem bei den Stossfugen benachbarte Plattenteile in Vertikalrichtung relativ zueinander fixiert werden. Hierzu sind Bohrungen erforderlich, welche sich jeweils über die Stossfuge erstrecken. Da eine Vielzahl derartiger Bohrungen erforderlich sind, bedingt dies einen Unterbruch in der Benützung der Pisten während der Zeit der Erstellung dieser Bohrungen.

Mit der Erfindung soll die Aufgabe gelöst werden, eine Vielzahl hinterschnittener Bohrungen in möglichst kurzer Zeit rationell herzustellen, um Verkehrs- und Flugstörungen zeitlich zu begrenzen.
Diese Aufgabe wird durch die Merkmale des Anspruchs 1 gelöst.

Alle Mittel und Einrichtungen für eine rationelle Herstellung der hinterschnittenen Bohrungen in Betonbahnen werden auf dem Motorfahrzeug mitgeführt, sodass man nicht auf fremde Strom- und Wasseranschlüsse angewiesen ist. Die Verwendung eines vom Motorfahrzeug abragenden, schwenkbaren Knickarmes ermöglicht von einem jeweiligen Standort des Motorfahrzeuges aus die Erstellung zahlreicher hinterschnittener Bohrungen, die auch in zueinander rechtwinklig verlaufenden Reihen liegen können.

Da keine ortsgebundenen Installationen erforderlich sind, lassen sich die Bohrstellen rasch räumen, sodass Verkehrsunterbrüche zeitlich begrenzt gehalten werden können und sich auch kurze verkehrs- oder flugfreie Zeiten ausnützen lassen. Unter "Betonbahnen" sollen sowohl durchgehend gegossene Betonbahnen mit eingefrästen Schlitzen als auch aus einzelnen Betonplatten gebildete Bahnen verstanden werden.

In der Zeichnung ist ein Ausführungsbeispiel des Erfindungsgegenstandes dargestellt. Es zeigen:
- Fig. 1: eine Seitenansicht des Motorfahrzeuges mit Teilansicht des Knickarmes
- Fig. 2: eine Ansicht des Knickarmes mit Bohreinheit
- Fig. 3: eine Draufsicht auf den Knickarm mit Bohreinheit
- Fig. 4: eine Ansicht einer Hinterschnitteinrichtung
- Fig. 5: einen Horizontalschnitt durch die Werkzeuge für den Hinterschnitt
- Fig. 6: einen Schnitt durch eine hinterschnittene Bohrung

Die Einrichtung zur Erzeugung von Bohrungen 28 in Betonbahnen 9 enthält ein Motorfahrzeug, vorzugsweise in Form eines Lastwagens 1 mit Ladebrücke 2. Auf der Ladebrücke 2 befindet sich ein Wasserbehälter 3 für das einem Bohrer 26 zuzuführende Kühlwasser. Ferner ist auf der Ladebrücke ein Stromerzeuger 4 vorhanden. Am hinteren Ende des Lastwagens 1 ist ein Knickarm 7 an einem Befestigungsblock 8 befestigt. Die Befestigung des Knickarmes 7 erfolgt über ein Gelenk 10 mit vertikaler Schwenkachse. Zur Abstützung am Boden, bzw. auf der Betonbahn 9, dient mindestens eine vom Befestigungsblock 8 bzw. vom Fahrzeugchassis abragende, höhenverstellbare Stütze 5. Der Befestigungsblock 8 kann entweder starr mit dem hinteren Ende des Fahrzeugchassis verbunden sein oder hydraulisch höhenverstellbar ausgebildet werden, sodass er im Nichtgebrauchszustand samt Knickarm angehoben werden kann.

Der Knickarm 7 enthält zwei Arme 14, 15, die durch ein weiteres Gelenk 11 mit vertikaler Drehachse verbunden sind. Auf dem vom Motorfahrzeug 1 entfernteren Arm 15 sitzt ein Steueraggregat 18, mit welchem wahlweise eine Bohreinrichtung 20 oder eine Hinterschnitteinrichtung 32 hydraulisch steuerbar sind.

Mit dem Steueraggregat 18 lässt sich insbesondere die Drehzahl und der Vorschub, sowie die Zufuhr des Kühlwassers steuern. Das Steueraggregat 18 ist als eigenständige, fahrbare Einheit mit Rädern 19 ausgebildet, die vom Arm 15 lösbar ist. Ausser den Steuerorganen enthält das Steueraggregat 18 eine hydraulische Hochdruckpumpe und zugehörige elektrische oder motorische Antriebsorgane.

Mit dem Arm 15 ist am freien Ende eine Platte 16 starr verbunden, an welcher lösbar ein Befestigungsfuss 22 festgemacht ist. Dieser dient zur Aufnahme und Abstützung einer Bohreinrichtung 20. Mit diesem Befestigungsfuss 22 sind zwei zueinander parallele, vertikalte Stangen 17 gelenkig befestigt. Ferner ragen vom Befestigungsfuss 22 zwei Stützstangen 21 schräg nach oben und dienen zur Lagesicherung des Antriebskopfes 23. Die vertikale Vorschubbewegung des Antriebs-Kopfes 23 erfolgt durch hydraulische Vorschuborgane. Der Antriebskopf 23 enthält ferner einen hydraulischen oder elektrischen Antriebsmotor 24 für den DrehAntrieb eines Kernbohrers 26. Durch Absenkung des Kernbohrers 26 lassen sich in einer Betonbahn 9 vertikale Bohrungen 28 mittig zu einer jeweiligen Stossfuge 34 erstellen. Mittels eines einstellbaren Anschlages 30 kann die Bohrtiefe der Bohrungen eingestellt werden. Die Abstützung des Knickarmes nahe der Bohrstelle erfolgt durch mindestens eine vorzugsweise hydraulische, höhenverstellbare Bodenstütze 6.

Zur Herstellung einer mit mindestens einem Hinterschnitt 35 versehenen Bohrung 28, gemäss Fig. 6, wird die Bohreinrichtung 20 gegen eine Hinterschnitteinrichtung 32 ausgetauscht. An Stelle des Befestigungsfusses wird eine Halteplatte 38 einer Hinterschnitteinrichtung 32 befestigt. Die vertikale Abstützung erfolgt durch einen Träger 40. Am obern Ende desselben ist mittels einer Befestigungsklemme 42 ein Kopf 44 mit hydraulischem oder elektrischem Antriebsmotor befestigt. Von dieser Befestigungsklemme 42 ausgehend erstreckt sich ein Arm 46 nach unten, der gelenkig mit einer Gabel 47 verbunden ist. Mit der Gabel 47 wirkt ein hydraulisches Hubaggregat 48 zusammen, dessen oberes Ende an der Befestigungsklemme 42 abgestützt ist. Beidseitig der Gabel 47 greift je ein Bolzen 50 in einen in Vertikalrichtung verschiebbaren Verstellkörper 52 ein, welcher eine drehbare Welle 54 lose umgibt. Im vertikalen Abstand unterhalb des Verstellkörpers 52 befindet sich ein Kulissenring 56, der mit der Welle 54 drehfest verbunden ist. Zwischen dem Verstellkörper 52 und dem Kulissenring 56 sind drei Laschen 58 vorhanden, die an ihren Ende je mit Kugelgelenken 60 versehen sind. mit den unteren Kugelgelenken ist je über ein radiales Verbindungsglied 55 eine vertikale Stange 62 verbunden, an deren unterem Ende sich je ein Hebel 59 befindet. Diese Hebel 59 tragen je einen mit Diamantsplittern besetzten Schleifschuh 61. Wenn sich somit die Gabel 47 unter der Wirkung des Hubzylinders 48 nach unten bewegt, bewirkt dies eine Verschwenkung der Laschen 48 in Richtung des Pfeiles A. Dadurch verschwenken sich die vertikalen Stangen 62 um ihre Längsachse und mit diesen die Hebel 59 mit den Schleifschuhen 61. Bei einer Drehung der Welle 54 bewirkt dies, dass von der Bohrungswand Material abgetragen wird und in der zuvor zylindrischen Bohrung eine ringförmige Ausnehmung 35 in Form eines zur Bohrung koaxialen Hinterschnittes gebildet wird.

In Fig. 4 ist der bessseren Uebersicht halber nur eine einzige Stange 62 mit einem Hebel 59 und Schleifschuh 61 dargestellt; in Wirklichkeit sind vorzugsweise drei dieser Organe vorhanden, wie dies aus Fig. 5 hervorgeht.

Falls in den Bohrungen jeweils mehrere Hinterschnitte zu erzeugen sind, wie dies aus Fig. 6 hervorgeht, wird die Welle 54 in unterschiedliche Tiefen der Bohrung 28 abgesenkt und mehrere Hinterschnitte hintereinander erzeugt.

An Stelle eines einzigen Satzes dieser Hinterschnitt-Werkzeuge 59, 61 könnten auch mehrere derselben mit vertikal gestuftem Abstand übereinander angeordnet werden, sodass mehrere Hinterschnitte gleichzeitig erzeugt werden können.

Nach Erstelung der Bohrblöcke mit Hinterschnitt wird eine aushärtende Füllmasse eingegossen. Dadurch erfolgt eine vertikale Lage-Stabilisierung der zusammenstossenden Betonbahnen im Bereich der jeweiligen Stossfuge 34.

## Patentansprüche

1. Einrichtung zur Herstellung von Bohrungen oder zum Hinterschneiden von Bohrlöchern in Betonbahnen, dadurch gekennzeichnet, dass eine Bohreinrichtung (20) oder eine Bohrloch-Hinterschnitteinrichtung (32) samt Hilfsaggregaten (3,4) als mobile Einheit an und auf einem Motorfahrzeug (1) angeordnet ist, wobei ein horizontaler, mit einem ersten Gelenk (11) versehener Knickarm (7) mit dem Motorfahrzeug (1) durch mindestens ein zweites Gelenk (10) verbunden ist, wobei die Gelenke (10,11) vertikale Schwenkachsen haben, und wobei der Knickarm (7) an seinem freien Ende Aufnahmeorgane (22) aufweist, an denen wahlweise entweder eine Bohreinrichtung (20) mit vertikaler Drehachse oder eine Bohrloch-Hinterschnitteinrichtung (32) befestigt ist.

2. Einrichtung nach Anspruch 1, dadurch gekennzeichnet, dass mindestens im Bereich des freien Endes des Knickarmes (7) eine höhenverstellbare Bodenstütze (6) vorhanden ist.

3. Einrichtung nach Anspruch 1 oder 2, dadurch gekennzeichnet, dass ein Steueraggregat (18) lösbar auf einem vom Motorfahrzeug (1) entfernten Knickarmteilstück (15) sitzt.

4. Einrichtung nach einem der Ansprüche 1-3, dadurch gekennzeichnet, dass ein Kühlwasserbehälter (3) und ein Stromerzeuger (4) auf der Ladebrücke (2) des Motorfahrzeuges (1) angeordnet und durch Leitungen mit einem Steueraggregat (18) für die Bohreinrichtung (20) oder für die Bohrloch-Hinterschnitteinrichtung (32) verbunden sind.

## Claims

1. An apparatus for producing holes or for undercutting of drill holes in concrete slabs, characterised in that a drilling appliance (20) or a drill hole undercutting device (32) together with auxiliary units (3, 4) is disposed as a mobile unit at and on a motor vehicle (1), whereby a horizontal bent arm (7) provided with a first joint (11) is connected to the motor vehicle (1) by at least a second joint (10), whereby the joints (10, 11) have vertical swivelling axes and the bent arm (7) has mounting members (22) at its free end for the selective attachment of a drilling appliance (20) with vertical axis of rotation or a drill hole undercutting device (32).

2. An apparatus according to Claim 1, characterised in that a height-adjustable ground support (6) is provided at least in the region of the free end of the bent arm (7).

3. An apparatus to Claim 1 or 2, characterised in that a control unit (18) is detachably seated on a portion (15) of the bent arm remote from the motor vehicle (1).

4. An apparatus according to one of Claims 1-3, characterised in that a cooling water tank (3) and a generator (4) are disposed on the loading ramp (2) of the motor vehicle (1) and are connected by lines to a control unit (18) for the drilling appliance or for the drill hole undercutting device (32).

## Revendications

1. Dispositif pour la réalisation de trous ou pour détalonner de trous dans des pistes en béton, caractérisé en ce qu'un dispositif de forage (20) ou un dispositif de détalonnage du trou (32) avec tous ses organes auxiliaires (3, 4) est agencé comme une unité mobile sur un véhicule à moteur (1), en ce qu'un bras articulé horizontal (7) pourvu d'une première articulation (11) est relié au véhicule à moteur par l'intermédiaire d'au moins une deuxième articulation (10), les articulations (10, 11) ayant des axes de pivotement verticaux, et en ce que le bras articulé (7) porte, à son extrémité libre, des organes de support (22) pour fixer sur celui-ci, au choix, un dispositif de forage (20) ayant un axe de forage vertical, ou un dispositif (32) de détalonnage du trou.

2. Dispositif selon la revendication 1, caractérisé en ce qu'un pied de support (6) réglable en hauteur est prévu au moins au niveau de l'extrémité libre du bras articulé (7).

3. Dispositif selon la revendication 1 ou 2, caractérisé en ce qu'un agrégat de commande (18) est installé de façon démontable sur une partie (15) du bras articulé, qui est éloignée du véhicule à moteur.

4. Dispositif selon l'une des revendications 1 à 3, caractérisé en ce qu'un récipient (3) à eau de refroidissement et un générateur de courant (4) sont disposés sur le plateau de chargement (2) du véhicule à moteur, et sont reliés, par l'intermédiaire de conduites et de conducteurs, à un agrégat de commande (18) pour le dispositif de forage (20) ou du dispositif de détalonnage du trou.
